# EUROPÄISCHE PATENTSCHRIFT

(11) **EP 0 355 776 B1**
(45) Veröffentlichungstag und Bekanntmachung des Hinweises auf die Patenterteilung: **10.05.1995**
(21) Anmeldenummer: 89115408.0
(22) Anmeldetag: 21.08.1989
(51) Int. Cl.: B21F 27/20

(54) **Verfahren zum Bewehren von Betonplatten, Vorrichtung zur Durchführung des Verfahrens sowie Gitterträger**
Method for reinforcing of concrete slabs, device for carrying out the method as well as lattice girders
Procédé pour armer des plaques en béton, dispositif pour la mise en oeuvre du procédé ainsi que poutres en treillis

(30) Priorität: 23.08.1988 DE 3828596
(43) Veröffentlichungstag der Anmeldung: 28.02.1990
(73) Patentinhaber: Bittlmayer, Hugo, D-91795 Dollnstein (DE)
(72) Erfinder: Bittlmayer, Hugo, D-91795 Dollnstein (DE)
(74) Vertreter: Melzer, Wolfgang, Dipl.-Ing.

(56) Entgegenhaltungen:
- EP-A- 0 023 898
- EP-A- 0 244 790
- DE-A- 3 414 410
- US-A- 3 636 604

## Beschreibung

Die Erfindung betrifft ein Verfahren zum Bewehren Von Betonplatten, Gitterträger sowie eine Vorrichtung zur Durchführung des Verfahrens bzw. zur Herstellung solcher Gitterträger.

Die Herstellung von Betonplatten als Fertigteile hat zunehmende Bedeutung erfahren. Es sind bereits Verfahren und Vorrichtungen bekannt geworden, mit denen Betonplatten unterschiedlicher Abmessungen und mit hoher Taktgeschwindigkeit gefertigt werden können.

Betonplatten oder andere Betonfertigteile dieser Art werden im allgemeinen mit Bewehrungen versehen. Diese Bewehrungen werden zunächst nach statischen Erfordernissen berechnet und gefertigt und werden dann in die Vorrichtung eingeführt, die dann in den flüssigen Beton vergossen und verdichtet wird. Abgesehen von einer Bewehrung mit Matten ist auch eine Bewehrung mit Gitterträgern üblich. Gitterträger bestehen aus einem Obergurt und zwei beabstandeten Untergurten sowie Diagonalen, meist parabel oder hyperbelförmig gebogene Drahtstücke, deren Fußpunkte mit einem der Untergurte und deren Scheitelpunkt mit dem Obergurt fest verbunden, insbesondere verschweißt, sind. Derartige Gitterträger werden von Spezialfirmen mittels entsprechender Vorrichtung (siehe EP-A-0 023 898 welche den nächstkommenden Stand der Technik darstellt) in Standardlängen von meistens 14 m hergestellt und einem Betonwerk geliefert, das die Betonfertigteile fertigt. Im Betonwerk werden dann von dem jeweils erforderlichen Trägertyp in den gelieferten Längen die für das jeweilige Betonfertigteil nötigen Längen abgeschnitten. Dies hat zur Folge, daß zwangsläufig erheblicher Verschnitt produziert wird. Außerdem sind Gitterträger unterschiedlicher Statik auf Vorrat zu halten, was erhebliche Finanzierungs- und Lagerhaltungskosten zur Folge hat. Ferner hat es zwangsläufig zur Folge, daß nur bestimmte Typen an Gitterträgern zu Verfügung stehen und daher bei der Fertigung der Betonfertigteile Kompromisse zu machen sind. Üblicherweise werden die tatsächlich verwendeten Gitterträger "auf der sicheren Seite" gewählt, d.h. es wird Überdimensioniert. Nur in sehr seltenen Fällen werden längere Lierferzeiten für Sonderträger, also für Spezialfertigungen in Kauf genommen. Dies ist offensichtlich kostspielig.

Darüber hinaus fordern die Vorschriften, daß am Ende eines Gitterträgers ein Fußpunkt einer Diagonale vorgesehen sein muß. Dies hat zur Folge, daß entweder ebenfalls Überdimensionierungen in Längenrichtung des Gitterträgers erforderlich sind, oder daß bei Nebeneinanderanordnung mehrerer Gitterträger Überlappungen durchgeführt werden, um die Statik sicherzustellen. Das hat zur Folge, daß mehr Eisen verwendet wird als unbedingt erforderlich, was die Kosten wesentlich erhöht. Insbesondere die Anordnung mit Überlappung hat ferner zusätzlichen Verschnitt zur Folge.

Es ist daher Aufgabe der Erfindung, ein Verfahren sowie eine Vorrichtung zur Bewehrung von Betonplatten so weiterzubilden, daß eine kostengünstige, insbesondere verschnittarme, Fertigung von Betonplatten möglich ist. Ferner soll ein geeigneter Gitterträger angegeben werden.

Die Aufgabe wird bei dem Verfahren gemäß dem Oberbegriff des Anspruchs 1 durch die kennzeichnenden Merkmale des Anspruchs 1 gelöst.

Die Erfindung wird durch die Merkmale der Unteransprüche 2 bis 9 weitergebildet.

Die Aufgabe wird ferner durch Gitterträger gemäß Anspruch 10 gelöst.

Die Vorrichtung zur Durchführung des Verfahrens bzw. zur Herstellung des Gitterträgers zeichnet sich durch die Merkmale des Anspruches 13 aus. Vorteilhafte Weiterbildungen ergeben sich aus den Unteransprüchen.

Die Erfindung geht dabei von der Erkenntnis aus, daß das Problem durch eine automatisierte Fertigung vor Ort von Gitterträgern erreicht werden kann. Die Erfindung geht ferner von der Erkenntnis aus, daß bei einer solchen automatisierten Fertigung die Diagonalen im Verlauf eines Gitterträgers unterschiedliche Form aufweisen können, so daß bei optimaler Länge des Gitterträgers stets gewährleistet werden kann, daß ein Diagonalen-Fußpunkt am Ende des Gitterträgers vorliegt. Darüber hinaus kann durch diese Vorgehensweise, die weitgehend automatisierbar ist, eine hohe Fertigungsgeschwindigkeit erzielt werden. Diese kann insbesondere für den Fall, daß die Drahtstäbe von einem Drahtspulen-Lager abgezogen werden, außerordentlich hoch gestaltet werden. Bei Verwendung lediglich einer Auswahl an Drahtdurchmessern ist die Lagerhaltung außerdem sehr einfach, platzsparend und damit kostengünstig. Dabei ist eine Überdimensionierung der Gitterträger nicht erforderlich, da der Fußpunktabstand der Diagonalen bzw. auch der Abstand benachbarter Diagonalen entsprechend den Vorgaben optimiert werden kann. Darüber hinaus ermöglicht die Automatisierung bei der Fertigung der Bewehrung die Verwendung von Arbeitskräften, die keine hohe Qualifikation erfordern. Von weiterem Vorteil ist, daß der gefertigte Gitterträger auf einer Palette abgelegt werden kann oder auf diese Palette selbst gefertigt werden kann und mit dieser sowie anderen Gitterträgern in vorgegebener Anordnung in ein Zwischenlager abgesetzt werden kann. Durch dieses Zwischenlager ist die Herstellung der Bewehrungen vergleichsweise unabhängig von der jeweiligen gerade erforderlichen Taktzeit der Betonfertigteil-Fertigungsvorrichtung. Ferner kann ein solches Zwischenlager als Puffer zwischen mehreren Vorrichtungen zur Fertigung von Bewehrungen und/oder mehreren Fertigungsvorrichtungen von Betonplatten dienen.

Die Erfindung wird anhand des in der Zeichnung dargestellten Ausführungbeispiels näher erläutert. Es zeigen:
- Fig. 1: schematisch ein Fließbild zur Erläuterung des erfindungsgemäßen Verfahrens,
- Fig. 2: schematisch und perspektivisch den Aufbau eines Gitterträger gemäß der Erfindung.

In einem Drahtlager sind Drähte unterschiedlicher Durchmesser, beim Ausführungsbeispiel vier unterschiedliche Durchmesser ⌀ 1 bis ⌀ 4 gelagert. In einem ersten Schritt wird aus dem Drahtlager nach Vorgabe Draht eines ausgewählten Durchmessers abgezogen und gerichtet. In einem zweiten Schritt wird der gerichtete Drahtstab auf Länge geschnitten. Ist der Drahtstab für einen Untergurt 3, 4 (Fig. 2) vorgesehen, so wird er auf die Länge l abgeschnitten. Für einen Obergurt 2 (Fig. 2) kann eine etwas kürzere Länge vorgesehen sein, es kann aber auch die gleiche Länge vorgegeben sein. Für Diagonalen (5, 6) ergibt sich die abzulängende Länge aus dem Abstand h zwischen dem Obergurt 2 und den Untergurten 3, 4, dem Abstand b der Untergurte 3, 4 sowie dem Fußpunktabstand a3 einer Diagonale. Ggfls. auch aus der Form der letztlich verwendeten Diagonale 5, 6, etwa dem Biegeradius, dem Verhältnis zur Symmetrie und dgl. In einem dritten Schritt werden die auf Länge geschnittenen Drahtstäbe für die verschiedenen Gurte 2 bis 4 positioniert und in einem Puffer gespeichert. Ggfls., d.h. abhängig vom Aufbau einer nachgeordneten Schweißstation, kann hier auf eine Positionierung verzichtet werden. Für die Diagonalen 5, 6 erfolgt in einem dritten Schritt das Biegen gemäß Vorgabe unter Berücksichtigung der Höhe h, des Fußpunktabstandes a3 sowie der vorgegebenen Form (symmetrische Form, Art der Biegung gemäß Parabel, Hyperbel od. dgl., Assymetrie usw.). Die gebogenen Diagonalen werden dann in derjenigen Reihenfolge sortiert wie sie später benötigt werden und zwischengespeichert.

Je nach Anzahl der zu fertigenden Diagonalen 5, 6 sind die Gurte 2 bis 4 und die Diagonalen 5, 6 unterschiedlich lang zwischenzuspeichern. Sind die Gurte 1 bis 3 und Diagonalen 5, 6 gefertigt, werden sie einer Schweißstation zugeführt. Zunächst werden der in der Schweißstation angelangte Obergurte 2 und die Untergurte 3 und 4 in einer dem jeweiligen Gitterträger 1 entsprechenden Lage nach Höhe h und Untergurt-Abstand b angeordnet. Hierzu weist die Schweißstation eine entsprechende nicht im einzelnen erläuterte Höhenverstelleinrichtung auf. Dann werden aufeinanderfolgend zu beiden Seiten des Obergurtes 2 und der beiden Untergurte 3 bzw. 4 die Diagonalen 5, 6 in der vorgesehenen Reihenfolge und mit den vorgegebenen Abständen angeordnet. Und zwar zunächst mit dem vorgesehenen Abstand a1 des endseitigen Fußpunktes 7 der endseitigen Diagonale 5 zum Ende des Untergurtes 4 und dann daran anschließend die übrigen Untergurte 6 mit dem entsprechenden Abstand a2 zum dem Ende abgewandten Fußpunkt 8 der endseitigen Diagonale 5 bzw. der dann endseitig nächstliegenden bereits befestigten Diagonale. Nach Anlage der jeweiligen Diagonale 5, 6 am jeweiligen Untergurt 3, 4 erfolgt sogleich ein Verschweißen, und zwar nicht nur am Fußpunkt 7, 8, sondern auch am jeweiligen Scheitelpunkt 9. Werden symmetrische Diagonalen 5, 6 verwendet, kann es auch zweckmäßig sein, den Scheitelpunktabstand a4 in der Schweißstation zu berücksichtigen. Insbesondere ist dann eine Taktvorschubeinrichtung zweckmäßig, die einstellbare Vorschublänge pro Takt aufweist, damit die einzelnen Fußpunkte 7, 8 bzw. Scheitelpunkte 9 stets sicher den zum Verschweißen erforderlichen einzelnen Schweißvorrichtungen der Schweißstation gegenüberliegen. Auf diese Art und Weise wird mittels der Taktvorschubeinrichtung in jedem Takt ein Diagonalenpaar im statischer und konstruktiv notwendiger Lage (Abstand a3, Abstände a1, a2) angebracht. Daraus folgt, daß auch die letzte Diagonale eines zu fertigenden Gitterträger 1 in entsprechender vorgegebener Lage an Ober- und Untergurt 2 und 3 bzw. 2 und 4 anschweißbar ist, derart, daß stets ein Diagonalen-Fußpunkt am Ende eines Gitterträger vorliegt, was nach statischen Grundsätzen erforderlich ist.

Hierbei ist zu bemerken, daß bei der Herstellung der einzelnen Diagonalen 5, 6 ferner diese auch unterschiedliche Durchmesser im Laufe eines Gitterträgers aufweisen können.

Es ist ferner zu bemerken, daß mit dem Einbringen der Ober- und Untergurte 2 bis 4 in die Schweißstation bereits begonnen werden kann, bevor alle Diagonalen 5, 6 für den jeweiligen Gitterträger 1 gefertigt und im Zwischenspeicher abgelegt sind.

Der jeweils gefertigte Gitterträger 1 wird dann entweder in ein Zwischenlager gebracht, beispielsweise auf eine Palette abgelegt, oder direkt der Fertigungsvorrichtung zugeführt. Die Ablage auf eine Palette hat den Vorteil, daß mehrere Gitterträger 1, die zusammen eine Bewehrung für eine Betonplatte bilden, aufeinanderfolgend gefertigt werden und in einer vorgegebenen Position auf der Palette fixiert werden können. Das Fixieren kann auf mechanischem, elektromechanischem oder elektromagnetischem Wege erfolgen. Falls erforderlich, kann die so gebildete Bewehrung noch durch andere Bewehrungsteile wie Matten oder dgl. ergänzt werden. Ferner kann die Palette, auf der die Gitterträger 1 abgelegt sind, Teil der Fertigungsvorrichtung sein.

Aus Vorstehendem ergibt sich, daß die Fertigung der Gitterträger ohne Verschnitt erfolgen kann, wobei sämtliche statischen Erfordernisse berücksichtigt sind und eine früher notwendige Überlappung sicher vermieden ist. Ferner ist eine Überdimensionierung ebenfalls vermieden, andererseit wird eine optimale Gestaltung der Gitterträger erreicht und damit auch eine optimale Bewehrung der Betonelemente, was auch für die Baustelle zweckmäßig ist, da an den Baustellen die Kosten für die notwendige Unterstützung der Elementdecken stark reduziert werden können. Durch die Optimierung der Fertigung der Betonelemente aufgrund der Optimierung der Gitterträgerfertigung sind sogenannte Schubträger nicht mehr erforderlich, was ebenfalls zu starken Einsparungen führt.

Ferner kann die gesamte Fertigung der Gitterträger weitestgehend automatisiert werden, insbesondere kann dann, wenn die Statik mittels einer Programmsteuerung erstellt wird, bereits ausgehend von dieser auch die Steuerung für die erfindungsgemäße Vorgehensweise ausgelöst werden.

Es sei nochmals kurz die Figur 2 im Zusammenhang erläutert. Diese zeigt den grundsätzlichen Aufbau eines Gitterträgers 1 gemäß der Erfindung mit zwei mit Abstand b voneinander angeordneten Untergurten 3 und 4 sowie einem Obergurt 2 mit Abstand h von den beiden Untergurten 3, 4, wobei der Obergurt 2 im allgemeinen symmetrisch zu den beiden Untergurten 3, 4 angeordnet ist. Die Untergurte 3, 4 haben eine Länge l und sind im wesentlichen parallel zueinander sowie zum Obergurt 2 angeordnet. Der Obergurt 2 kann geringfügig kürzer sein. Zwischen dem Obergurt 2 und den Untergurten 3, 4 befinden sich Diagonalen 5, 6. Diese sind an Fußpunkten 7, 8 mit dem jeweiligen Untergurt 3 bzw. 4 und an Scheitelpunkten 9 mit dem Obergurt 2 fest verbunden, im allgemeinen verschweißt. Die Diagonalen 5 und 6 bestehen aus gebogenen Drahtstücken. Je nach Biegeradius und Biegeform (etwa gemäß Parabel- oder Hyperbelform) haben die Fußpunkte 7, 8 der Diagonalen 5, 6 unterschiedlichen Fußpunktabstand a3. Der endseitige Fußpunkt 7 der endseitigen Diagonale 5 hat einen Abstand a1 vom Ende des Untergurtes 4 (bzw. 3), während zwischen den benachbarten Fußpunkten benachbarter Diagonalen 5, 6 ein Abstand a2 vorliegt. Der Abstand a2 und der Fußpunktabstand a3 kann über die Länge des Gitterträgers 1 abhängig von der erforderlichen Statik variieren. Bei symmetrischen Diagonalen 5, 6 kann für Bemessungszwecke auch der Scheitelpunktabstand a4 berücksichtigt werden. Dieser kann über die Länge des Obergurtes 2 ebenfalls variieren. Ferner kann der Durchmesser der für die verschiedenen Diagonalen 5, 6 verwendeten Drahtstücke jeweils unterschiedlich sein. Auch kann der Durchmesser des für den Obergurt 2 verwendeten Drahtstücks sich vom Durchmesser des für die Untergurte 3, 4 verwendeten Drahtstücke unterscheiden.

Durch die erfindungsgemäße Vorgehensweise ist ein erheblicher Rationalisierungseffekt in Betonwerken erreichbar. Ferner ist eine erhebliche Stahleinsparung möglich, da Abfälle praktisch vollständig vermieden werden können.

## Patentansprüche

1. Verfahren zum Bewehren einer Betonplatte oder dgl., bei dem eine den der jeweiligen Betonplatte zugeordneten statischen Erfordernissen entsprechende Gitterträger aufweisende Bewehrung berechnet wird,
bei dem ein tatsächlicher Gitterträger aufgrund der berechneten Daten des jeweiligen Gitterträgers gefertigt wird und bei dem die ausgehend hiervon gefertigte Bewehrung einer Fertigungsvorrichtung für Betonplatten oder dgl. zugeführt wird, wobei der Gitterträger (1) aus einem Obergurt (2), einem Paar von Untergurten (3, 4) und mehreren Diagonalen (5, 6) besteht und jede Diagonale U-förmig ausgebildet ist, und über zwei Fußpunkte mit einem Untergurt und über einen Scheitelpunkt mit dem Obergurt fest verbunden, insbesondere verschweißt, ist,
**dadurch gekennzeichnet**,
daß zur Bildung des Obergurts (2) und der Untergurte (3, 4) Drahtstäbe geeigneten Querschnitts und jeweiliger Länge entsprechend der berechneten Bewehrung bereitgestellt und angeordnet werden,
daß zur Bildung der Diagonalen (5, 6) Drahtstücke geeigneten Durchmessers mit jeweiliger Länge entsprechend der berechneten Bewehrung bereitgestellt, gebogen und der Anordnung aus Obergurt (2) und Untergurten (3, 4) zugeordnet werden, daß die Diagonalen (5, 6) mit Obergurt (2) und Untergurten (3, 4) fest verbunden werden, wobei die Diagonalen (5, 6) zumindest teilweise unterschiedliche Fußpunktabstände (a3) aufweisen und jeweils ein Fußpunkt (7) am Ende eines Untergurtes (3, 4) angeordnet ist und daß der so gebildete Gitterträger (1) der Fertigungsvorrichtung zugeführt wird.

2. Verfahren nach Anspruch 1,
dadurch **gekennzeichnet**
daß insbesondere für die Endbereiche des Gitterträgers (1) Diagonalen (5) bereitgestellt werden, die anderen Drahtdurchmesser und/oder andere Biegeradien und damit andere Fußpunktabstände (a3) besitzen.

3. Verfahren nach Anspruch 1 oder 2,
dadurch **gekennzeichnet**
daß entsprechend der berechneten Bewehrung die Abstände (a2) benachbarter Fußpunkte (7, 8) benachbarter Diagonalen (5, 6) so gewählt sind, daß der außenliegende Fußpunkt (7) der außenliegenden Diagonale (5) sicher mit dem jeweiligen Untergurt (4) verbindbar ist.

4. Verfahren nach einem der Ansprüche 1 bis 3,
dadurch **gekennzeichnet**
daß zumindest einzelne der Diagonalen (5, 6) assymetrisch gebogen werden.

5. Verfahren nach einem der Ansprüche 1 bis 4,
dadurch **gekennzeichnet,**
daß zur Bildung der Untergurte (3, 4), des Obergurts (2) und/oder der Diagonale (5, 6) Drähte von einem Drahtspulen-Lager abgezogen, gerichtet und vor Ort abgelängt werden.

6. Verfahren nach einem der Ansprüche 1 bis 5,
dadurch **gekennzeichnet**
daß der gefertigte Gitterträger vor der Zufuhr zu einer Fertigungsvorrichtung zwischengelagert und ggfls. zusammen mit anderen Gitterträgern nach Bedarf abgerufen wird.

7. Verfahren nach Anspruch 6,
dadurch **gekennzeichnet**
daß der mindestens eine Gitterträger auf einer Palette abgelegt wird.

8. Verfahren nach Anspruch 7,
dadurch **gekennzeichnet**
daß zur unverrückbaren Anordnung mehrerer, insbesondere aller, Gitterträger der Bewehrung diese entsprechend der berechneten Bewehrung auf der Palette mechanisch, elektromechanisch, magnetisch oder in anderer Weise fixiert werden.

9. Verfahren nach einem der Ansprüche 1 bis 8,
dadurch **gekennzeichnet**
daß nur Drahtstäbe einer vorgegebenen Anzahl von Durchmessern, z.B. 3 bis 4 Durchmessern für Obergurte, Untergurte bzw. Diagonalen verwendet werden.

10. Gitterträge (1), bestehend aus zwei Untergurten (3, 4) und einem Obergurt (2) sowie mehreren U-förmig ausgebildeten Diagonalen (5, 6) zwischen je einem der Untergurte (3, 4) und dem Obergurt (2), die über je zwei Fußpunkte (7, 8) mit dem Untergurt (3, 4) und über je einen Scheitelpunkt (9) mit dem Obergurt (2) fest verbunden, insbesondere verschweißt sind,
**dadurch gekennzeichnet**,
daß in Längsrichtung des Gitterträgers (1) Diagonalen (5, 6) unterschiedlichen Fußpunktabstandes (a3) angeordnet sind.

11. Gitterträger nach Anspruch 10,
**dadurch gekennzeichnet**,
daß in Längsrichtung des Gitterträgers (1) Diagonalen (5, 6) unterschiedlichen Durchmessers angeordnet sind.

12. Gitterträger nach Anspruch 10 oder 11,
**dadurch gekennzeichnet**,
daß in Längsrichtung des Gitterträgers (1) benachbarte Fußpunkte benachbarter Diagonalen (5, 6) unterschiedlichen Abstandes (a2) voneinander aufweisen.

13. Vorrichtung zur Fertigung von Gitterträgern nach Anspruch 10 bzw. zur Durchführung des Verfahrens nach Anspruch 1,
wobei die Gitterträger (1) jeweils aus einem Obergurt (2), einem Paar von Untergurten (3, 4) und mehreren Diagonalen (5, 6) bestehen und jede Diagonale U-förmig ausgebildet ist und über zwei Fußpunkte mit einem Untergurt und über einen Scheitelpunkt mit dem Obergurt fest verbunden, nämlich verschweißt ist, mit einer Zuführeinrichtung zur Zuführung von Drahtstäben geeigneten Querschnitts und geeigneter Länge zwecks Bildung des Obergurts (2) und der Untergurte (3, 4) zu einer Schweißstation und von Drahtstücken geeigneten Durchmessers und jeweiliger Länge zu einer Biegeeinrichtung zur Bildung von Diagonalen (5, 6) und dann zu der Schweißstation, wobei in der Schweißstation die Diagonalen (5, 6) dem Obergurt (2) und den Untergurten (3, 4) zugeordnet und mit Hilfe einer Vorschubeinrichtung schrittweise mit diesen fest verbunden werden, wobei die Schweißstation eine Höhenverstelleinrichtung zum veränderbaren Festlegen des Höhenabstandes (h) zwischen den Untergurten (3, 4) und dem Obergurt (2) aufweist,
**dadurch gekennzeichnet**,
daß die Zuführeinrichtung und Biegeeinrichtung zur Bildung von Diagonalen (5, 6) unterschiedlichen Fußpunktabstandes (a3) pro Gitterträger (1) ausgebildet ist und daß die Vorschubeinrichtung der Schweißstation in ihrer Vorschublänge bei der Fertigung eines Gitterträgers (1) einstellbar ist, um die Diagonalen (5, 6) unterschiedlichen Fußpunktabstandes (a3) pro Gitterträger (1) sicher mit den Untergurten (3, 4) und dem Obergurt (2) zu verschweißen.

14. Vorrichtung nach Anspruch 13,
**dadurch gekennzeichnet**,
daß die Vorschubeinrichtung eine Taktvorschubeinrichtung mit einstellbarer Vorschublänge pro Takt ist.

15. Vorrichtung nach Anspruch 13 oder 14,
**gekennzeichnet durch**
einen Diagonalen-Zwischenspeicher, in dem die bereitgestellten Diagonalen (5, 6) zur Zufuhr zur Schweißstation in der Reihenfolge zwischengespeichert sind, in der sie dann zur Verbindung mit dem Obergurt (2) und den Untergurten (3, 4) erforderlich sind.

## Claims

1. A method of reinforcing a concrete panel or the like,
in which there is designed a reinforcement comprising a lattice girder corresponding to the statical requirements of the concrete panel concerned,
in which an actual lattice girder is manufactured on the basis of the design data of the lattice girder concerned and in which the reinforcement manufactured on this basis is supplied to an apparatus for fabricating concrete panels or the like,
the lattice girder (1) comprising an upper bar (2), a pair of lower bars (3, 4) and a plurality of diagonals (5, 6) and each diagonal being formed with a U-shape and being fixedly attached, in particular welded, by two base points to a lower bar and by an apex point to an upper bar,
characterised in that,
for forming the upper bar (2) and the lower bars (3, 4) wire rods of suitable cross-sections and of respective lengths corresponding to the designed reinforcement are prepared and arranged,
in that for forming the diagonals (5, 6) wire pieces of suitable diameters with respective lengths corresponding to the designed reinforcement are prepared, bent and associated with the arrangement of upper bar (2) and lower bars (3, 4),
in that the diagonals (5, 6) are fixedly attached to the upper bar (2) and lower bars (3, 4), the diagonals (5, 6) having at least in part differing base point spacings (a3) and that in each case a base point (7) is arranged at the end of a lower bar (3, 4) and
in that the thus formed lattice girder (1) is delivered to the fabrication apparatus.

2. A method according to claim 1,
characterised in that,
in particular for the end regions of the lattice girder (1) there are prepared diagonals (5) having different wire diameters and/or different bending radii and thus different base points spacings (a3).

3. A method according to claim 1 or 2,
characterised in that,
in correspondence to the designed reinforcement, the spacings (a2) of neighbouring base points (7, 8) of neighbouring diagonals (5, 6) are so selected that the outermost base point (7) of the outermost diagonal (5) can be reliably attached to the lower bar (5) concerned.

4. A method according to any of claims 1 to 3,
characterised in that,
at least individual ones of the diagonals (5, 6) are asymmetrically bent.

5. A method according to any of claims 1 to 4,
characterised in that,
for forming the lower bars (3, 4), the upper bar (2) and/or the diagonals (5, 6) wires are drawn from a coiled-wire store, straightened and cut to length on site.

6. A method according to any of claims 1 to 5,
characterised in that,
the fabricated lattice girder is stored temporarily before supply to a fabrication apparatus and, if a appropriate together with other lattice girders, is called on demand.

7. A method according to claim 6,
characterised in that,
at least one lattice girder is placed on a pallet.

8. A method according to claim 7,
characterised in that,
to provide an immoveable arrangement of several, in particular all, lattice girders of the reinforcement, these lattice girders are, corresponding to the designed reinforcement, fixed in position on the pallet mechanically, electro-mechanically, magnetically or in another manner.

9. A method according to any of claims 1 to 8,
characterised in that,
only wire rods of a predetermined number of diameters are employed, i.e. 3 to 4 diameters for upper bars, lower bars, and diagonals.

10. A lattice girder (1) comprising two lower bars (3, 4) and an upper bar (2) and a plurality of diagonals (5, 6) formed in U-shape each between one of the lower bars (3, 4) and the upper bar (2) which are fixedly attached, in particular welded, each by two base points (7, 8) to the lower bar (3, 4) and each by an apex point (9) to the upper bar (2),
characterised in that,
diagonals (5, 6) of differing base point spacings (a3) are arranged in the longitudinal direction of the lattice girder (1).

11. Lattice girder according to claim 10,
characterised in that,
diagonals (5, 6) of differing diameters are arranged in the longitudinal direction of the lattice girder (1).

12. Lattice girder according to claim 10 or 11,
characterised in that,
in the longitudinal direction of the lattice girder (1), neighbouring base points of neighbouring diagonals (5, 6) have differing spacings (a2) from one another

13. Apparatus for fabricating lattice girders according to claim 10 or for carrying out the method according to claim 1,
the lattice girders (1) comprising each an upper bar (2), a pair of lower bars (3, 4) and a plurality of diagonals (5, 6), each diagonal being formed with a U-shape and being fixedly attached, namely welded, by two base points to a lower bar and by an apex point to the upper bar,
having a supply arrangement for supplying wire rods of suitable diameters and suitable lengths, for the purpose of forming the upper bar (2) and the lower bars (3, 4), to a welding station, and for supplying wire pieces of suitable diameters and respective lengths to a bending device for forming diagonals (5, 6) and then to the welding station, the diagonals (5, 6) being associated with the upper bar (2) and the lower bars (3, 4) in the welding station and with the aid of a feed device being fixedly attached thereto step by step, the welding station having a height adjustment device for variably fixing the height spacing (h) between the lower bars (3, 4) and the upper bar (2),
characterised in that,
the supply device and the bending device is equipped for forming diagonals (5, 6) of differing base point spacings (a3) for a lattice girder (1) and
in that the feed lengths of the feed device of the welding station can be selected in the fabrication of a lattice girder (1) in order to reliably weld the diagonals (5, 6) of differing base points spacings (a3) for a lattice girder (1) to the lower bars (3, 4) and to the upper bar (2).

14. Apparatus according to claim 13,
characterised in that,
the feed device is a cyclic feed device with a feed length which can be set for each cycle.

15. Apparatus according to claim 13 or 14,
characterised by a temporary store for diagonals, in which the prepared diagonals (5, 6) are temporarily stored for supply to the welding station in the sequence in which they are then needed for attachment to the upper bar (2) and the lower bars (3, 4).

## Revendications

1. Procédé destiné à armer une dalle de béton ou similaire, dans lequel est calculée une armature comportant le support de grille correspondant aux exigences statiques relatives à la dalle de béton considérée,
dans lequel un support de grille effectif est réalisé sur la base des données calculées du support de grille considéré et dans lequel l'armature réalisée à partir de ceci est envoyée à un dispositif de fabrication de dalles de béton ou similaires, le support de grille (1) étant constitué d'une membrure supérieure (2), d'une paire de membrures inférieures (3, 4) et de plusieurs diagonales (5, 6) et chaque diagonale ayant la forme d'un U, et étant assemblée fixement, en particulier soudée, par deux points de pied avec une membrure inférieure et par un point de sommet avec la membrure inférieure,
caractérisé
en ce que pour former la membrure supérieure (2) et les membrures inférieures (3, 4), des barres métalliques de section transversale appropriée et de longueur respective sont préparées et disposées conformément à l'armature calculée,
en ce que pour former les diagonales (5, 6) des pièces métalliques de diamètre approprié et de longueur respective sont préparées conformément à l'armature calculée sont cintrées et associées à l'ensemble constitué de la membrure supérieure (2) et des membrures inférieures (3, 4),
en ce que les diagonales (5, 6) sont assemblées fixement à la membrure supérieure (2) et aux membrures inférieures (3, 4), les diagonales (5, 6) présentant au moins des distances (a3) en partie différentes entre les points de pied et un point de pied (7) étant placé à l'extrémité d'une membrure inférieure (3, 4) et
en ce que le support de grille (1) ainsi formé est envoyé au dispositif de fabrication.

2. Procédé selon la revendication 1,
caractérisé
en ce qu'en particulier pour les zones d'extrémité du support de grille (1) des diagonales (5) sont préparées, qui présentent d'autres diamètres de barre et/ou d'autres rayons de cintrage et donc d'autres écartements (a3) entre les points de pied.

3. Procédé selon la revendication 1 ou 2,
caractérisé
en ce que conformément à l'armature calculée, les écartements (a2) entre des points de pied (7, 8) voisins de diagonales (5, 6) voisines, sont choisis de manière que le point de pied extérieur (7) de la diagonale extérieure (5) puisse être assemblé en toute certitude avec la membrure inférieure (4) respective.

4. Procédé selon l'une des revendications 1 à 3,
caractérisé
en ce qu'au moins certaines des diagonales (5, 6) sont cintrées asymétriquement.

5. Procédé selon l'une des revendications 1 à 4,
caractérisé
en ce que pour former les membrures inférieures (3, 4), la membrure supérieure (2) et/ou les diagonales (5, 6), des fils sont dévidés d'une réserve de bobines de fils, orientés et coupés à longueur sur le site.

6. Procédé selon l'une des revendications 1 à 5,
caractérisé
en ce que le support de grille réalisé est stocké de manière intermédiaire avant d'être envoyé à un dispositif de fabrication et est appelé suivant les besoins, éventuellement avec d'autres supports de grille.

7. Procédé selon la revendication 6,
caractérisé
en ce qu'au moins un support de grille est déposé sur une palette.

8. Procédé selon la revendication 7,
caractérisé
en ce qu'en vue d'une disposition immobilisée de plusieurs, en particulier de tous les supports de grille de l'armature, ceux-ci sont fixés sur la palette mécaniquement, électromécaniquement, magnétiquement ou d'une autre manière.

9. Procédé selon l'une des revendications 1 à 8,
caractérisé
en ce que seules les barres métalliques d'un nombre donné de diamètres, par exemple 3 à 4 diamètres pour les membrures supérieures les membrures inférieures ou les diagonales sont utilisés.

10. Support de grille (1) constitué de deux membrures inférieures (3, 4) et d'une membrure supérieure (2) ainsi que de plusieurs diagonales (5, 6) en U, entre l'une des membrures (3, 4) et la membrure supérieure (2), qui sont assemblées de manière fixe, en particulier soudées, par deux points de pied (7, 8) avec la membrure inférieure (3, 4) et par un point de sommet (9) avec la membrure supérieure (2),
caractérisé
en ce que des diagonales (5, 6) d'écartement (a3) différent entre les points de pied sont disposées dans la direction longitudinale du support de grille (1).

11. Support de grille selon la revendication 10,
caractérisé
en ce que des diagonales (5, 6) de diamètre différent sont disposées dans la direction longitudinale du support de grille (1).

12. Procédé selon la revendication 10 ou 11,
caractérisé
en ce que des points de pied voisins, dans la direction longitudinale du support de grille (1), de diagonales (5, 6) voisines, présentent un écartement (a2) différent.

13. Dispositif de fabrication de supports de grille selon la revendication 10 ou de mise en oeuvre du procédé selon la revendication 1,
dans lequel les supports de grille (1) sont constitués chacun d'une membrure supérieure (2), d'une paire de membrures inférieures (3, 4) et de plusieurs diagonales (5, 6) et chaque diagonale a la forme d'un U et est assemblée de manière fixe, à savoir soudée, par deux points de pied à une membrure inférieure et par un point de sommet à la membrure supérieure comportant un dispositif d'alimentation pour envoyer à un poste de soudage des barres métalliques de section transversale appropriée et de longueur appropriée, en vue de former la membrure supérieure (2) et les membrures inférieures (3, 4) et pour envoyer à un dispositif de cintrage des pièces métalliques de diamètre approprié et de longueur respective, en vue de former des diagonales (5, 6) et ensuite au poste de soudage, les diagonales (5, 6) étant associées à la membrure supérieure (2) et aux membrures inférieures (3, 4) dans le poste de soudage et étant assemblées de manière fixe avec celles-ci, à l'aide d'un dispositif d'avance pas à pas, le poste de soudage comportant un dispositif de réglage de hauteur, pour fixer de manière variable l'écartement en hauteur (h) entre les membrures inférieures (3, 4) et la membrure supérieure (2),
caractérisé
en ce que le dispositif d'alimentation et le dispositif de cintrage sont conçus pour former des diagonales (5, 6) d'écartement (a3) différent entre les points de pied par support de grille (1) et
en ce que le dispositif d'avance du poste de soudage est réglable dans sa longueur d'avance lors de la fabrication d'un support de grille (1), afin de souder fiablement les diagonales (5, 6) d'écartement (a3) différent entre les points de pied par support de grille (1), avec les membrures inférieures (3, 4) et la membrure supérieure (2).

14. Dispositif selon la revendication 13,
caractérisé
en ce que le dispositif d'avance est un dispositif d'avance cadencé avec longueur d'avance par temps réglable.

15. Dispositif selon la revendication 13 ou 14,
caractérisé par
un stockeur intermédiaire de diagonales, dans lequel les diagonales (5, 6) préparées sont stockées de manière intermédiaire en vue de leur acheminement vers le poste de soudage, dans l'ordre dans lequel elles sont ensuite nécessaires pour être assemblées à la membrure supérieure (2) et aux membrures inférieures (3, 4).
